# EUROPÄISCHE PATENTANMELDUNG

(11) **EP 2 357 644 A1**
(43) Veröffentlichungstag der Anmeldung: **17.08.2011**
(21) Anmeldenummer: 10002720.0
(22) Anmeldetag: 16.03.2010
(51) Int. Cl.: G10K 11/172, E04B 1/99, E04B 1/84, E04F 13/08

(54) **Akustikelement und Verfahren zur Herstellung desselben**

(30) Priorität: 20.01.2010 DE 202010001164 U
(71) Anmelder: Beckervordersandforth, Wilfried, 33415 Verl (DE)
(72) Erfinder: Beckervordersandforth, Wilfried, 33415 Verl (DE)
(74) Vertreter: Schober, Mirko

(57) **Zusammenfassung**

Bei einem Verfahren zur Herstellung eines Akustikelements , insbesondere eines schallabsorbierenden Paneels (1), werden in ein Paneel aus Holz und/oder Holzersatzstoff und/oder Kunststoff an einer Frontseite (1a) Durchlässe (1d), insbesondere Löcher, Bohrungen oder/ und Schlitze, eingebracht. Im Bereich der Durchlässe (1d) wird ein schallabsorbierendes oder schalldämmendes Material (3) angeordnet. Auf der der Frontseite (1a) abgewandten Seite des Paneels (1) wird wenigstens ein gegenüber der Rückseite (1b) des Paneels vertiefter Aufnahmebereich (4) zur Aufnahme des schalldämmenden Materials (3) eingebracht.

## Beschreibung

Die Erfindung betrifft ein Akustikelement, welches zur Schalldämmung dient, sowie ein Verfahren zu dessen Herstellung. Entsprechende Akustikelemente werden beispielsweise als schallabsorbierende, plattenförmige Elemente oder Paneele bei Möbelfronten in Küchen oder als Türen eingesetzt. Generell kann ein Paneel im Sinne der vorliegenden Erfindung jedes mehr oder weniger plattenförmig ausgebildete Erzeugnis sein, insbesondere aus Holz, Holzaustauschstoffen oder auch aus anderen Materialien, in denen die Schalldämmung eine Rolle spielt.

Entsprechende Paneele mit Akustikfunktion bzw. Akustikelemente werden bislang aufwändig gefertigt, weil bereits bei der Herstellung des Paneels selbst ein schallabsorbierendes Material beim Herstellungsprozess in ein Paneel integriert werden muss. So werden beispielsweise Leichtbauplatten eingesetzt, bei deren Herstellung zwischen eine Decklage und die Leichtbau-Zwischenlage ein dünnes, schallisolierendes Material eingebracht wird. Das bedeutet, dass bereits vor der Erstellung des Paneels festgelegt werden muss, dass dieses später schallabsorbierende Eigenschaften haben muss.

Der Erfindung liegt daher die Aufgabe zugrunde, ein Akustikelement und ein Verfahren zur Herstellung eines solchen anzugeben, bei denen dieser Nachteil nicht auftritt.

Gelöst wird diese Aufgabe durch ein Verfahren mit den Merkmalen des Anspruchs 1 sowie ein Akustikelement mit den Merkmalen des Anspruchs 7. Vorteilhafte Ausführungsformen finden sich in den abhängigen Ansprüchen.

Erfindungsgemäß werden zur Herstellung des Akustikelements in ein Paneel aus Holz und/oder Holzersatzstoff und/oder Kunststoff an einer Frontseite Durchlässe, insbesondere Löcher, Bohrungen oder Schlitze, eingebracht, wobei im Bereich der Durchlässe ein schallabsorbierendes oder schalldämmendes Material (3) angeordnet wird. Auf der der Frontseite abgewandten Seite des Paneels wird wenigstens ein gegenüber der Rückseite des Paneels vertiefter Aufnahmebereich zur Aufnahme des schalldämmenden Materials eingebracht.

Das erfindungsgemäße Verfahren sieht insbesondere vor, in die Rückseite eines bereits fertig erstellten Paneels wenigstens eine Ausnehmung einzubringen, beispielsweise einzufräsen, in die ein schalldämmendes Material eingebracht wird. Auf der Frontseite werden Durchlässe, insbesondere Bohrungen, Löcher oder/und dergleichen eingebracht. Die Rückseite der Ausnehmung wird mittels eines Deckels oder Wandabschnitts, bei dem es sich auch um eine gelochte und/oder geschlitzte Platte handeln kann, unter Einschluss des Schalldämmungsmaterials verschlossen. Der mit Durchlässen versehene, beispielsweise gelochte und/oder geschlitzte platten- oder paneelförmige Werkstoff nimmt die Schallwellen der Umgebung auf, die im innenliegenden Absorber gebrochen werden. Die rückseitige Platte bzw. der Deckel mit den Durchlässen absorbiert seinerseits einen Teil der durch das Absorbermaterial hindurch tretenden Schallwellen.

Durch das rückseitige Ausfräsen des Paneels bleibt die Front- und Kantenansicht des Akustikelementes oder des Paneels voll erhalten, so dass sich optisch ansatzlose Akustikabsorber mit der Erfindung fertigen lassen. Das erfindungsgemäße Verfahren kann bei bereits fertig hergestellten Paneelen eingesetzt werden, so dass beispielsweise Möbelfronten oder Türen mit einer Schalldämmung nachgerüstet werden können.

Die Erfindung wird nachfolgend anhand des in den Figuren 1 und 2 dargestellten Ausführungsbeispiels näher erläutert.
Figur 1 - zeigt eine Explosionsansicht eines erfindungsgemäßen Akustikelementes,
Figur 2 - zeigt eine Seitenansicht des Paneels aus Figur 1 sowie einen Diagonalschnitt desselben entlang der Linie A-A.

Das in den Figuren 1 und 2 - auf die gleichermaßen Bezug genommen wird - gezeigte Akustikelement ist (nicht einschränkend) als tiefgezogenes Paneel dargestellt, wie es beispielsweise bei Fronten von Küchenmöbeln zum Einsatz kommt. Die Erfindung ist aber auf jede Art Paneel grundsätzlich anwendbar. Paneel kann jedes plattenförmige Erzeugnis, z. B. auch eine Tür, sein, welches eine Frontseite und eine Rückseite aufweist. Die Seiten müssen dabei nicht notwendigerweise plan sein. Es können auch gekrümmte oder anders geformte Oberflächen vorhanden sein. Ebenso kann das Material ein Laminat, Massivholz oder ein sonstiger Holz- oder Holzersatzwerkstoff wie auch ein anderes Material umfassen, welches geeignet ist, jedenfalls auf der Rückseite mit einer Ausnehmung versehen zu werden.

Das Paneel 1 weist eine Frontseite 1a und eine Rückseite 1b auf. In die Frontseite 1a werden Durchlässe 1d wie Löcher, Bohrungen oder Schlitze eingebracht. Auf der Rückseite 1b wird eine Ausnehmung 4 vorgesehen, die so beispielsweise durch Fräsen eingebracht wird, dass die Durchlässe 1d in der Frontseite 1d bis zum Boden 4b der Ausnehmung 4 reichen. Werden die Durchlässe 1d nach dem Einbringen der Ausnehmung 4 eingebracht, so geschieht dies durch Durchbohren der Frontseite 1a bis zum Boden 4a der Ausnehmung 4. Ein schalldämmendes Material 3 wird in die Ausnehmung 4 eingelegt. Es können je nach Anforderungen auch mehrere Ausnehmungen 4 vorgesehen sein, in die jeweils ein schalldämmendes Material 3 eingelegt werden kann.

Zum Verschließen der Ausnehmung 4 ist ein Deckel oder Wandabschnitt 2 vorgesehen, der wiederum mit Durchlässen 2a, z.B. in Form von Schlitzen oder Löchern, durchsetzt ist. Bevorzugt sind die Durchlässe 2a hinsichtlich ihres Querschnitts größer als die Durchlässe 1d in der Fronseite 1a des Paneels 1.

Der Deckel oder Wandabschnitt 2 ist bevorzugt etwas größer als die Ausnehmung 4 ausgebildet, so dass er auf der Rückseite 1b aufliegen kann. Alternativ kann wie gezeigt die Ausnehmung einen gegenüber der Rückseite 1b vertieften Rand 4a aufweisen, in den der Deckel oder Wandabschnitt 2 bevorzugt formschlüssig eingesetzt werden kann. Dabei kann auch vorgesehen sein, dass die Rückseite 2b des Deckels oder Wandabschnitts 2 flächenbündig mit der Rückseite des Paneels 1 liegt.

## Patentansprüche

1. Verfahren zur Herstellung eines Akustikelements , insbesondere eines schallabsorbierenden Paneels (1), bei welchem in ein Paneel aus Holz und/oder Holzersatzstoff und/oder Kunststoff an einer Frontseite (1a) Durchlässe (1d), insbesondere Löcher, Bohrungen oder/ und Schlitze, eingebracht werden und bei dem im Bereich der Durchlässe (1d) ein schallabsorbierendes oder schalldämmendes Material (3) angeordnet wird, wobei auf der der Frontseite (1a) abgewandten Seite des Paneels (1) wenigstens ein gegenüber der Rückseite (1b) des Paneels vertiefter Aufnahmebereich (4) zur Aufnahme des schalldämmenden Materials (3) eingebracht wird.

2. Verfahren nach Anspruch 1,
**dadurch gekennzeichnet,**
**dass** der Aufnahmebereich (4) mit einem schalldämmenden oder schallabsorbierenden Material (3) wenigstens teilweise aufgefüllt wird.

3. Verfahren nach Anspruch 2,
**dadurch gekennzeichnet,**
**dass** der Aufnahmebereich (4) durch An- oder Einbringen eines den Aufnahmebereich (4) im Wesentlichen überdeckenden Deckels oder Wandabschnitts (2) verschlossen wird.

4. Verfahren nach Anspruch 3,
**dadurch gekennzeichnet,**
**dass** der Deckel oder Wandabschnitt (2) Durchlässe (2a), insbesondere Löcher, Bohrungen oder/und Schlitze, aufweist.

5. Verfahren nach einem der vorherigen Ansprüche,
**dadurch gekennzeichnet,**
**dass** als Paneel (1) ein im Tiefziehverfahren hergestelltes Möbelfrontteil eingesetzt wird.

6. Verfahren nach einem der Ansprüche 1 bis 4,
**dadurch gekennzeichnet,**
**dass** als Paneel eine Tür, insbesondere eine Holztür, eingesetzt wird.

7. Akustikelement, aufweisend ein Paneel (1) mit einer Frontseite (1a) und einer Rückseite (1b), wobei die Frontseite (1a) Durchlässe (1d), insbesondere Löcher, Bohrungen und/oder Schlitze aufweist, wobei auf der der Frontseite (1a) abgewandten Seite wenigstens ein gegenüber der Rückseite (1b) vertiefter Aufnahmebereich (4) eingebracht ist, in den ein schalldämmendes oder schallabsorbierendes Material (3) eingebracht ist.

8. Akustikelement nach Anspruch 7,
**dadurch gekennzeichnet,**
**dass** der Aufnahmebereich (4) durch einen Wandabschnitt oder Deckel (2) verschlossen ist.

9. Akustikelement nach Anspruch 8,
**dadurch gekennzeichnet,**
**dass** der Deckel oder Wandabschnitt (2) Durchlässe (2a), insbesondere Löcher, Bohrungen oder/und Schlitze, aufweist.

10. Akustikelement nach Anspruch 8 oder 9,
**dadurch gekennzeichnet,**
**dass** das schalldämmende Material (3) zwischen Durchlässen (2a) im Deckel oder Wandabschnitt (2) und den Durchlässen (1d) in der Frontseite 1a) angeordnet ist.

11. Akustikelement nach einem der Ansprüche 8 bis 10, **dadurch gekennzeichnet,**
**dass** der Deckel oder Wandabschnitt (2) auf der Rückseite (1b) des Paneels (1) aufliegt oder im Aufnahmebereich (4) so eingelassen ist, dass er flächenbündig mit der Rückseite (1b) des Paneels (1) angeordnet ist.

12. Akustikelement nach einem der Ansprüche 7 bis 11, **dadurch gekennzeichnet,**
**dass** es aus einem im Tiefziehverfahren gefertigten Möbelfrontteil gefertigt ist.

13. Akustikelement nach einem der Ansprüche 7 bis 11, **dadurch gekennzeichnet,**
**dass** es als Tür, insbesondere als Holztür, ausgebildet ist.
